# EUROPÄISCHE PATENTANMELDUNG

(11) **EP 2 106 000 A1**
(43) Veröffentlichungstag der Anmeldung: **30.09.2009**
(21) Anmeldenummer: 08400017.3
(22) Anmeldetag: 28.03.2008
(51) Int. Cl.: H01R 25/00, H01R 13/70

(54) **Steckdosenanordnung**

(71) Anmelder: Hugo Brennenstuhl GmbH & Co. KG, 72074 Tübingen (DE)
(72) Erfinder: Brennenstuhl, Hugo, 72074 Tübingen (DE)
(74) Vertreter: Vogler, Bernd

(57) **Zusammenfassung**

Bei einer Steckdosenanordnung, mit einem Gehäuse (60), das wenigstens zwei in einer Reihenrichtung (12) hintereinander angeordnete Steckdosen (24) und wenigstens einen Sicherheitsschalter (25) zur Sicherheitsabschaltung der Stromzufuhr zu den Steckdosen (24) aufweist, wobei sich der wenigstens eine Sicherheitsschalter (25) mit einer Schalterbauhöhe über einer Oberseite des Gehäuses (60) erhebt und dem Sicherheitsschalter (25) eine Schutzreinrichtung zu dessen Schutz gegen unbeabsichtigte Betätigung zugeordnet ist, weist die Schutzeinrichtung wenigstens ein am Gehäuse (60) über Befestigungsmittel lösbar befestigbares, plattenartigen Funktionselement (31) auf, das in einer am Gehäuse (60) befestigen Gebrauchslage mindestens die Schalterbauhöhe des Sicherheitsschalters (25) einnimmt und den Sicherheitsschalter (25) unüberdeckend angeordnet ist.

## Beschreibung

Die Erfindung betrifft eine Steckdosenanordnung, mit einem Gehäuse, das wenigstens zwei in einer Reihenrichtung hintereinander angeordnete Steckdosen und einen Sicherheitsschalter zur Sicherheitsabschaltung der Stromzufuhr zu den Steckdosen aufweist, wobei sich der Sicherheitsschalter mit einer Schaltbauhöhe über eine Oberseite des Gehäuses erhebt und dem Sicherheitsschalter eine Schutzeinrichtung zu dessen Schutz gegen unbeabsichtigte Betätigung zugeordnet ist.

Derartige Schutzeinrichtungen sind bereits bekannt und dienen vor allem dazu, den Sicherheitsschalter beim Transport gegen unbeabsichtigtes Betätigen zu sichern. Ohne eine derartige Schutzeinrichtung besteht die Gefahr, dass die Steckdosenanordnung insbesondere beim Transport mit ihrer Oberseite nach unten ausgerichtet ist und dadurch, möglicherweise unterstützt durch eine auf die Steckdosenanordnung einwirkende Last, der Sicherheitsschalter nicht mehr in einer seiner stabilen Endstellungen, also in der Ein- bzw. Ausstellung verbleibt, sondern in einer Zwischenstellung und in dieser Zwischenstellung dauerhaft beaufschlagt ist. Dadurch kann der Sicherheitsschalter beschädigt werden, wodurch die Gefahr besteht, dass er seine Funktion nicht mehr ausüben kann. Um dies zu verhindern, sind bereits Schutzreinrichtungen bekannt, die als Einhausung ausgebildet sind, wodurch der Sicherheitsschalter eingehaust und somit geschützt ist. Jedoch zeigt es sich als nachteilig, dass eine derartige Einhausung beim Betrieb der Steckdosenanordnung erst entfernt oder beispielsweise durch Aufklappen in eine Lage gebracht werden muss, damit der Sicherheitsschalter betätigt werden kann. Dies ist umständlich und es besteht auch die Gefahr, dass die Einhausung ihrerseits beschädigt wird.

Aufgabe der Erfindung ist es daher, eine Steckdosenanordnung der eingangs erwähnten Art zu schaffen, bei der der Sicherheitsschalter in einfacher und kostengünstiger Weise gegen unbeabsichtigte Betätigung geschützt ist.

Diese Aufgabe wird durch eine Steckdosenanordnung mit den Merkmalen des unabhängigen Anspruches 1 gelöst. Weiterbildungen der Erfindung sind in den Unteransprüchen dargestellt.

Die erfindungsgemäße Steckdosenanordnung zeichnet sich dadurch aus, dass die Schutzeinrichtung wenigstens ein am Gehäuse über Befestigungsmittel lösbar befestigbares, plattenartiges Funktionselement aufweist, das in einer am Gehäuse befestigen Gebrauchslage mindestens die Schalterbauhöhe des Sicherheitsschalters einnimmt und den Sicherheitsschalter unüberdeckend angeordnet ist.

Das plattenartige Funktionselement nimmt also mindestens die Schalterbauhöhe des Sicherheitsschalters ein, wodurch verhindert ist, dass der Sicherheitsschalter unbeabsichtigt betätigt wird, falls die Steckdosenanordnung, beispielsweise beim Transport, mit ihrer Oberseite flächig am Untergrund oder an benachbarten Bauteilen anliegt. Der Sicherheitsschalter wird also durch das Funktionselement geblockt. Ferner überdeckt das Funktionselement den Sicherheitsschalter nicht, wie die aus dem Stand der Technik bekannten Einhausungen, so dass es nicht notwendig ist, zunächst die Einhausung zu entfernen bzw. derart zu positionieren, dass im Betrieb der Steckdosenanordnung eine Betätigung des Sicherheitsschalters erst möglich ist. Ferner kann das Funktionselement in einfacher Weise ausgewechselt werden.

Bei einer Weiterbildung der Erfindung ist das Funktionselement clipartig ausgebildet, wobei die Befestigungsmittel von wenigstens einem Rastvorsprung und wenigstens einer mit dem Rastvorsprung zusammenwirkenden Rastaufnahme gebildet sind, die in der Gebrauchslage, das Funktionselement am Gehäuse fixierend, miteinander verrastet sind. Das Funktionselement, das auch als Funktionsclip oder Steckdosenclip bezeichnet werden kann, lässt sich also in einfacher Weise am Gehäuse befestigen, wobei bei einer derartigen Befestigungsart keine separaten bzw. zusätzlichen Befestigungsmittel, beispielsweise Schrauben, notwendig sind. Alternativ ist es selbstverständlich möglich, das Funktionselement auch in anderer Weise, beispielsweise durch die vorerwähnten Schrauben, am Gehäuse zu befestigen.

In besonders bevorzugter Weise befindet sich der wenigstens eine Rastvorsprung am Funktionselement, während die wenigstens eine Rastaufnahme am Gehäuse angeordnet ist. Prinzipiell wäre es jedoch auch denkbar, den wenigstens einen Rastvorsprung am Gehäuse und die wenigstens eine Rastaufnahme am Funktionselement anzuordnen.

In besonders bevorzugter Weise ist das Gehäuse der Steckdosenanordnung mehrteilig aufgebaut, wobei ein längliches Basisprofil vorgesehen ist, an dem endseitig jeweils ein Endstück befestigt ist, wobei die Endstücke jeweils einen Aufnahmeabschnitt zur Aufnahme des zugeordneten Funktionselements aufweisen. Bei einer derartigen Ausgestaltung sind also an beiden Endstücken Funktionselemente vorgesehen, die dann sozusagen links und rechts des Sicherheitsschalters angeordnet sind. Dadurch wird verhindert, dass sich die Steckdose, falls sie mit ihrer Oberseite nach unten gerichtet ist, einseitig abstützt, wie es beispielsweise beim durchaus denkbaren Einsatz nur eines Funktionselementes denkbar wäre. Selbstverständlich ist es möglich, das wenigstens eine Funktionselement auch bei Steckdosenanordnungen anzubringen, die nicht mehrteilig aus Basisprofil und zwei Endstücken aufgebaut sind, sondern aus zwei zusammenfügbaren Halbschalen bestehen. Auch bei solchen Steckdosenanordnungen ist die Anbringung eines oder zweier, an einander gegenüberliegenden Endabschnitten angeordneten Funktionselementen sinnvoll.

Bei einer Weiterbildung der Erfindung sind die Aufnahmeabschnitte als Vertiefungen ausgestaltet, in die jeweils das zugeordnete Funktionselement einsetzbar ist.

In besonders bevorzugter Weise sind die Endstücke muffenartig, mit gegenüber dem Basisprofil größerem Querschnitt ausgestaltet, und weisen jeweils eine Einführöffnung auf, mit der ein Aufstecken auf die zugeordnete Stirnseite des Basisprofils möglich ist. Das Basisprofil besitzt vorzugsweise eine Aufnahme für ein die Steckdosen und den wenigsten einen Sicherheitsschalter aufweisendes Einschubmodul. In besonders bevorzugter Weise besitzt das Funktionselement einen plattenartigen Basisabschnitt und einen quer hierzu angeordneten, leistenartigen Verkleidungsabschnitt, über den eine zwischen der Oberseite des Einschubmoduls und einer Unterkante des zugeordneten Endstücks ausgebildeter Spalt verschließbar ist.

In besonders bevorzugter Weise weist das Funktionselement einen Aufdruck mit Verbraucherinformationen auf. Bei den Verbraucherinformationen kann es sich beispielsweise um Schrift, Zahlen, Symbolen, Bildzeichen, Bilder oder dergleichen handeln.

Zweckmäßigerweise ist das Funktionselement als Kunststoffprofil, insbesondere Kunststoffspritzgießprofil ausgebildet.

Bevorzugte Ausführungsbeispiele der Erfindung sind in der Zeichnung dargestellt und werden im Folgenden näher erläutert. In der Zeichnung zeigen:
- Figur 1: eine perspektivische Darstellung eines ersten Ausführungsbeispiels der erfindungsgemäßen Steckdosenanordnung,
- Figur 2: eine perspektivische Unteransicht auf die Steckdosenanordnung von Figur 1,
- Figur 3: einen Längsschnitt durch die Steckdosenanordnung von Figur 1 entlang der Linie III-III von Figur 1,
- Figur 4: einen Längsschnitt gemäß Figur 3 ohne Einschubmodul,
- Figur 5: einen Querschnitt durch die Steckdosenanordnung von Figur 1 entlang der Linie V-V in Figur 1,
- Figur 6: eine perspektivische Ansicht auf die Steckdosenanordnung von Figur 1 ohne Endstücke,
- Figur 7: eine perspektivische Darstellung des Basisprofils der Steckdosenanordnung von Figur 1,
- Figur 8: eine perspektivische Darstellung eines der Endstükke der Steckdosenanordnung von Figur 1 mit aufgesetztem Funktionselement,
- Figur 9: eine perspektivische Darstellung des Endstücks gemäß Figur 8 mit abgenommenem Funktionselement,
- Figur 10: eine perspektivische Unteransicht auf das Funktionselement von Figur 9,
- Figur 11: eine perspektivische Darstellung auf eine ersten Ausführungsform eines Schutzabdeckungselements der Steckdosenanordnung von Figur 1 und
- Figur 12: eine perspektivische Darstellung auf eine zweite Ausführungsform eines Schutzabdeckungselementes der Steckdosenanordnung von Figur 1.

Die Figuren 1 bis 5 zeigen ein erstes Ausführungsbeispiel der erfindungsgemäßen Steckdosenanordnung 11. Sie ist beispielhaft anhand einer Steckdosenleiste mit in einer Reihenrichtung 12 linear hintereinander angeordneten Funktionsabschnitten dargestellt. Alternativ ist es möglich, die Funktionsabschnitte auch andersartig zu gruppieren, beispielsweise in Form eines Quadrats, Rechtecks oder kreisförmig.

Die Steckdosenanordnung 11 ist beispielhaft mit einem Gehäuse 60 in mehrteiliger Ausführung gezeigt, wobei ein längliches Basisprofil 13 vorgesehen ist, an dem endseitig jeweils ein Endstück 14a, 14b befestigt ist.

Wie insbesondere in Figur 7 dargestellt, ist das Basisprofil 13 nutartig ausgestaltet und besitzt eine längliche Aufnahme 15 für ein Einschubmodul 16, an dem seinerseits einige der nachfolgend noch näher bezeichneten Funktionsabschnitte ausgebildet sind. Eine dieser Funktionsabschnitte befindet sich am Basisprofil 13 selber und ist als Kabelaufnahme 18 zur Aufnahme eines Netzkabels (nicht dargestellt) der Steckdosenanordnung 11 ausgebildet. Die Kabelaufnahme 18 wird basisprofilseitig von den Außenseiten der Seitenwände 17a, 17b des Basisprofils 13 gebildet, die konkav gewölbt sind. Ferner erstreckt sich die Kabelaufnahme 18 auch über die Endstücke, die hierzu ebenfalls an ihren Außenseiten eine konkave Wölbung aufweisen. Dadurch ist es möglich, das Netzkabel um die Umfangsfläche der Steckdosenanordnung 11 herumzuwickeln, wo es dann in den umfangsseitigen Wölbungen untergebracht ist.

Das Basisprofil 13 kann aus Kunststoff oder alternativ aus Metall bestehen. Im Falle von Kunststoff eignet sich die Herstellung mittels Kunststoffspritzgießen, das heißt das Basisprofil 13 ist in diesem Fall ein Kunststoffspritzgießteil. Bei der Verwendung von Metall eignet sich insbesondere Aluminium, wobei das Basisprofil dann vorzugsweise als AluminiumStrangpreßprofil ausgebildet ist. Es eignen sich jedoch auch andere Metalle bzw. deren Legierungen.

Wie insbesondere in den Figuren 6 und 7 dargestellt, gehen die beiden einander gegenüberliegenden Seitenwände 17a, 17b des Basisprofils 13 in einen Boden 19 über, an dessen Außenseite zwei in Reihenrichtung 13 mit Abstand parallel zueinander verlaufende Längsschlitze 20a, 20b ausgebildet sind (Figur 2). Dem Boden 19 gegenüberliegend sind die Seitenwände 17a, 17b oberseitig nach innen eingebogen, so dass sozusagen zwei parallel mit Abstand nebeneinander verlaufende Oberleisten 21a, 21b gebildet werden. Etwas unterhalb der Oberkanten der Oberleisten 21a, 21b befinden sich ferner zwei in Reihenrichtung 13 parallel mit Abstand zueinander verlaufende Längsnuten 22a, 22b, die jeweils zur Oberseite geöffnet sind und als Schiebeführung sozusagen nach dem Nut-Feder-Prinzip für korrespondierend längsseits des Einschubmobuls 16 verlaufende Längsschlitze 23a, 23b dient. Durch die miteinander korrespondierenden Längsnuten 22a, 22b bzw. Längsschlitze 23a, 23b lässt sich das Einschubmodul 16 in einfacher Weise in das Basisprofil 13 einschieben.

Beim Einschubmodul 16 handelt es sich vorzugsweise um ein Kunststoffspritzgießteil. Wie insbesondere in Figur 3 dargestellt, befinden sich am Einschubmodul 16 mehrere der Funktionsabschnitte von denen mindestens zwei als Steckdosen 24 ausgebildet sind. Beispielhaft sind vier in Reihenrichtung 12 hintereinander angeordnete Steckdosen 24 vorgesehen. Als weiterer Funktionsabschnitt dient ein Sicherheitsschalter 25 über den die Stromzufuhr zu den Steckdosen 24 unterbrochen werden kann. Der Sicherheitsschalter 25 erhebt sich über die Oberseite des Gehäuses bzw. in diesem Fall des Einschubmoduls 16 mit einer Schalterbauhöhe. Der Sicherheitsschalter 25 besitzt zwei Endstellungen, nämlich eine Ein-Stellung, die eine Stromzufuhr zu den Steckdosen 24 ermöglicht, und eine AusStellung, die die Stromzufuhr unterbricht. Zweckmäßigerweise ist der Sicherheitsschalter 25 beleuchtet und zweipolig ausgestaltet.

Unterhalb der Steckdosentöpfe 26 der jeweiligen Steckdosen 24 befindet sich ein Kontaktierungsbereich, in dem die Kontakte für die jeweiligen Steckdosen 24 bzw. die Netzversorgung untergebracht ist.

Wie insbesondere in den Figuren 1 und 4 zu erkennen, sind die Entstücke 14a, 14b muffenartig ausgestaltet und besitzen jeweils einen gegenüber dem Basisprofil 13 größeren Querschnitt. Wie erwähnt besitzen die Endstücke 14a, 14b an ihren quer zur Reihenrichtung 12 verlaufenden Rückseiten jeweils eine konkave Wölbung, die ein Teil der Kabelaufnahme 18 bildet. An der entgegengesetzten Stirnseite eines jeweiligen Endstücks 14a, 14b befindet sich eine Einführöffnung 27a, 27b wodurch sich die Endstücke 14a, 14b stirnseitig auf das Basisprofil 13 aufstecken lassen. Ein Teil der jeweiligen Stirnseiten des Basisprofils 13 ragt also in die Einführöffnungen 27a, 27b hinein. Eine axiale Fixierung findet dabei durch miteinander korrespondierenden Anschlagflächen am Basisprofil und am Ende der Einführöffnung statt. Eines der Endstücke 14a besitzt eine Aufhängelasche 28, worüber sich die Steckdosenanordnung 11 auch an geeigneten Aufhängemitteln in eine vertikale Lage bringen lässt. Am gegenüberliegenden Endstück 14b befindet sich hingegen eine zusätzliche Befestigungsöffnung 29, mit der eine Befestigung am Untergrund möglich ist.Die Endstücke 14a, 14b besitzen ferner jeweils zwei in Reihenrichtung 12 ausgerichtete Befestigungslöcher 50, die mit am Basisprofil 13 ausgebildet Befestigungslöchern 51 korrespondieren. Über geeignete Befestigungsmittel, beispielsweise Schrauben, die durch die Befestigungslöcher 50, 51 geführt sind, lassen sich Endstücke 14a, 14b und Basisprofil 13 fest miteinander verbinden.

Die Steckdosenanordnung 11 besitzt eine Schutzeinrichtung für den Sicherheitsschalter 25 zu dessen Schutz gegen unbeabsichtigte Betätigung. Die Schutzeinrichtung weist ein am Gehäuse 60 über Befestigungsmittel lösbar befestigbares plattenartiges Funktionselement 31 auf, das in einer am Gehäuse 60 befestigten Gebrauchslage mindestens die Schalterbauhöhe des Sicherheitsschalters 25 einnimmt und den Sicherheitsschalter 25 nicht überdeckend angeordnet ist.

Gemäß den bevorzugten Ausführungsbeispielen sind zwei Funktionselemente 31 vorgesehen, die clipartig ausgebildet sind und jeweils an einem an der Oberseite eines zugeordneten Endstücks 14a, 14b ausgebildeten Aufnahmeabschnitt 30 aufgenommen sind. Die Aufnahmeabschnitte 30 sind hierzu als Vertiefungen ausgestaltet, in die das jeweils zugeordnete Funktionselement 31 eingesetzt werden kann. Wie insbesondere in Figur 9 dargestellt, ist ein jeweiliger Aufnahmeabschnitt 30 in etwa rechteckartig ausgestaltet und befindet sich zentral an der Oberseite des Endstücks. Unterhalb des Aufnahmeabschnitts 30 ist das Endstück hohl ausgestaltet. Der Aufnahmeabschnitt 30 öffnet sich zur Stirnseite des jeweiligen Endstücks 14a, 14b hin, wobei an dem, der Stirnseite gegenüberliegenden, senkrecht zur Reihenrichtung 12 verlaufenden Rand Rastaufnahmen 32 ausgebildet sind, die mit am Funktionselement 31 ausgebildeten Rastvorsprüngen 33 zusammenwirken. Die miteinander korrespondierenden Rastaufnahmen 32 und Rastvorsprünge 33 sichern das zugeordnete Funktionselement 31 gegen ein Abheben aus dem zugeordneten Aufnahmeabschnitt 30 senkrecht zur Reihenrichtung 12. Am Aufnahmeabschnitt 30 befinden sich ferner noch an den beiden parallel zur Reihenrichtung 12 verlaufenden Längsrändern jeweils eine insbesondere kreisrund ausgestaltete Fixieröffnung 34, in die ein an der Unterseite des Funktionselements 31 nach unten abstehender, im Wesentlichen kreisrunder Fixierkopf 35 aufgenommen werden kann. Durch die miteinander korrespondierenden Fixieröffnungen 34 und Fixierköpfe 35 wird ein Verschieben des Funktionselementes 31 in Reihenrichtung 12 zum Basisprofil 13 hin verhindert.

Das Funktionselement 31 ist insbesondere in Figur 10 deutlich dargestellt. Es besitzt einen Basisabschnitt 36, der an seiner Oberseite konvex gekrümmt ist. Die Materialstärke des Basisabschnitts entspricht dabei dem Vertiefungsmaß des Aufnahmeabschnitts, so dass die Oberseite des Endstücks 14a, 14b übergangslos in die Oberseite des Basisabschnitts 36 des Funktionselements 31 übergeht.

Die Rastvorsprünge 33 sind einstückig an den Basisabschnitt 36 angeformt, insbesondere sind hier zwei zungenartig ausgebildete Rastvorsprünge 33 vorgesehen, die sich vom hinteren Rand 37 des Basisabschnitts 36 zunächst senkrecht zur Reihenrichtung 12 nach unten und dann parallel zur Reihenrichtung 12 nach hinten, vom hinteren Rand 37 nach hinten abstehend, erstrecken.

Das Funktionselement 31 besitzt ferner einen leistenartigen Verkleidungsabschnitt 38, der im Wesentlichen senkrecht von der Unterseite des plattenartigen Basisabschnitts nach unten absteht. Dieser leistenartige Verkleidungsabschnitt 38 dient zum Verschließen eines zwischen der Oberseite des Einschubmoduls 16 und der Unterkante des zugeordneten Endstücks 14a, 14b ausgebildeten Spaltes 39. Es ist also möglich, die beiden Endstücke 14a, 14b auf die einander gegenüberliegenden Stirnseiten des Basisprofils 13 aufzustülpen. Da das Basisprofil 13 zweckmäßigerweise aus einem Ausgangsprofil auf entsprechende Länge abgelängt ist, können sich an den abgelängten Stirnseiten des Basisprofils 13 aufgrund des Trennvorgangs Toleranzen ergeben, beispielsweise dass nicht exakt rechtwinkelig zur Reihenrichtung 12 abgelängt wurde. Dadurch, dass aber die Endstücke 14a, 14b über das Basisprofil 13 gesteckt werden, sind solche Toleranzfehler nicht mehr kritisch, da die Stirnseiten des Basisprofils ja in den zugeordneten Einführöffnungen 27a, 27b der Endstücke 14a, 14b versenkt sind. Das Problem, dass hierbei zwischen der Oberseite des Einschubmoduls 16 und der Unterkante des Endstücks ein Spalt 39 entsteht, kann dadurch gelöst werden, dass am Funktionselement 31 der Verkleidungsabschnitt 38 ausgebildet ist, der den Spalt 39 verschließt.

Dadurch, dass das Funktionselement 31 in seiner Gebrauchslage zumindest die Schalterbauhöhe des Sicherheitsschalters 25 einnimmt, ist gewährleistet, dass der Sicherheitsschalter 25 gegen unbeabsichtigtes Betätigen gesichert ist, falls die Steckdosenanordnung beispielsweise mit ihrer Oberseite auf dem Boden liegend angeordnet ist. In dieser Lage kann der Sicherheitsschalter 25 nicht betätigt werden, da der durch die beiden Funktionselemente 31 geblockt ist. Dadurch wird verhindert, dass der Sicherheitsschalter 25 dauerhaft in einer zwischen den beiden Endstellung verbleibenden Zwischenstellung beaufschlagt ist, wodurch dieser in seiner Funktion beeinträchtigt bzw. beschädigt werden könnte. Durch die beiden Funktionselemente 31, die den Sicherheitsschalter 25 nicht überdecken ist zudem gewährleistet, dass der Sicherheitsschalter 25 in der Gebrauchslage der Steckdosenanordnung 11 auch schnell und einfach bedient werden kann.

Die Funktionselemente 31 besitzen ferner einen Aufdruck 40 mit Verbraucherinformationen, beispielsweise in Form eines Logos, eines Schriftzugs oder Symbols. Auch eine Kombination von Schrift, Logo und Symbol ist möglich. Ferner ist es möglich, Bildelemente aufzudrucken. Die Funktionselemente 31 können in einfacher Weise ausgewechselt werden, wobei je nach Bedarf Funktionselemente 31 mit unterschiedlichem Aufdruck 40 eingesetzt werden können. Beispielsweise ist es dadurch möglich, je nach Land, in dem die Steckdosenanordnung vertrieben wird, unterschiedliche, länderspezifische Funktionselemente 31 einzusetzen.

Vorzugsweise besitzt die Steckdosenanordnung 11 wenigstens ein Schutzabdeckungselement 41 zur Schutzabdeckung wenigstens eines der Funktionsabschnitte, wobei das wenigstens eine Schutzabdeckungselement 41 über Befestigungsmittel am Gehäuse 60 befestigt oder befestigbar ist. Die Befestigungsmittel erstrecken sich gehäuseseitig entlang wenigstens zwei der Funktionsabschnitte derart, dass das wenigstens eine Schutzabdekkungselement wahlweise in unterschiedliche Gebrauchslagen positionierbar ist, in denen es jeweils zur Schutzabdeckung anderer der Funktionsabschnitte dient.

Als Befestigungsmittel ist gehäuseseitig wenigstens eine in Reihenrichtung 12 über wenigstens zwei der Funktionsabschnitte verlaufende Befestigungsnut 42a, 42b oder sind mehrere, jeweils einem bestimmten der Funktionsabschnitte zugeordnete Befestigungsschlitze vorgesehen, in die ein am Schutzabdekkungselement 41 ausgebildeter Befestigungsabschnitt 44 eingreift. Wie insbesondere in Figur 6 dargestellt, sind zwei in Reihenrichtung 12 über die gesamte Länge des Basisprofils 13 verlaufende Befestigungsnuten 42a, 42b vorgesehen. Die Befestigungsnuten 42a, 42b verlaufen also entlang sowohl des Sicherheitsschalters 25 als auch der Steckdosen 24. Die Befestigungsnuten 42a, 42b werden jeweils gebildet von der Außenkante des Einschubmoduls 16 und einer Innenkante eines von den Oberleisten 21a, 21b der Seitenwände 17a, 17b nach unten abstehenden Randes 45, die auch als Befestigungsfuge zu bezeichnen ist.

Die Schutzabdeckungselemente 41 sind plattenartig ausgestaltet und besitzen jeweils eine flächenartige Basispartie, die insbesondere an ihrer Außenseite konvex gewölbt ist. In einer ersten Ausführungsform ist ein Schutzabdeckungselement vorgesehen, das wahlweise eine der Steckdosen 24 oder den Sicherheitsschalter 25 abdeckt. Die erste Ausführungsform des Schutzabdeckungselementes ist in Figur 11 dargestellt. Die Befestigungsabschnitte 44 sind hierbei an die Basispartie 46 angeformt und stehen von dieser quer nach unten, so dass sich insgesamt ein U-artiges Profil ergibt. Die beiden leistenartigen Befestigungsabschnitte 44 werden in die beiden links und rechts des zugeordneten Funktionsabschnitts, beispielsweise des Sicherheitsschalters 25 oder der Steckdose 24, verlaufenden Befestigungsnuten 42a, 42b eingesetzt und dort festgelegt. Zweckmäßigerweise ist die Befestigungsnut als Schiebeführung ausgebildet, so dass sich das Schutzabdeckungselement 41 wahlweise in unterschiedliche Gebrauchslagen verschieben lässt. Es ist beispielsweise möglich, das Schutzabdeckungselement von einer Steckdose 24 auf den Sicherheitsschalter 25 oder auf eine andere Steckdose 24 zu schieben. Auch können mehrere solcher Schutzabdeckungselemente 41 gleichzeitig eingesetzt werden.

Figur 12 zeigt eine zweite Ausführungsform des Schutzabdekkungselementes 41, das zur Schutzabdeckung bzw. Fixierung des um den Umfang der Steckdosenanordnung 11 herum geführten Netzkabels dient. Auch dieses Schutzabdeckungselement 41 besitzt eine Basispartie 46, die jedoch im Vergleich zur ersten Ausführungsform stärker konvex gekrümmt ist. Die Basispartie 46 weist ferner noch zwei im Wesentlichen parallel zueinander verlaufende Abschnitte auf, an denen dann die Befestigungsabschnitte 44 angesetzt bzw. angeformt sind, die von den Abschnitten nach innen abstehen. Diese Befestigungsabschnitte 44 werden dann einerseits in die Befestigungsnut 42a, 42b zwischen dem Einschubmodul und der Innenwand des Basisprofils eingesetzt und andererseits in den zugeordneten Längsschlitz 20a, 20b an der Unterseite des Bodens 19 des Basisprofils 13. Auch hier ist es möglich, dass das Schutzabdeckungselement 41 in Reihenrichtung längs verschiebbar ist, wodurch es verschiedene Gebrauchslagen einnehmen kann. Ferner können die beiden Ausführungsformen des Schutzabdeckungselements 41 wie das Funktionselement 31 mit einem Aufdruck 47 versehen sein.

## Patentansprüche

1. Steckdosenanordnung, mit einem Gehäuse (60), das wenigstens zwei in einer Reihenrichtung (12) hintereinander angeordnete Steckdosen (24) und wenigstens einen Sicherheitsschalter (25) zur Sicherheitsabschaltung der Stromzufuhr zu den Steckdosen (24) aufweist, wobei sich der wenigstens eine Sicherheitsschalter (25) mit einer Schalterbauhöhe über einer Oberseite des Gehäuses (60) erhebt und dem Sicherheitsschalter (25) eine Schutzreinrichtung zu dessen Schutz gegen unbeabsichtigte Betätigung zugeordnet ist, **dadurch gekennzeichnet, dass** die Schutzeinrichtung wenigstens ein am Gehäuse (60) über Befestigungsmittel lösbar befestigbares, plattenartigen Funktionselement (31) aufweist, das in einer am Gehäuse (60) befestigen Gebrauchslage mindestens die Schalterbauhöhe des Sicherheitsschalters (25) einnimmt und den Sicherheitsschalter (25) unüberdeckend angeordnet ist.

2. Steckdosenanordnung nach Anspruch 1, **dadurch gekennzeichnet, dass** das Funktionselement (31) clipartig ausgebildet ist und die Befestigungsmittel von wenigstens einem Rastvorsprung (33) und wenigstens einer mit dem Rastvorsprung (33) zusammenwirkenden Rastaufnahme (32) gebildet sind, die in der Gebrauchslage, das Funktionselement (31) am Gehäuse (60) fixierend, miteinander verrastet sind.

3. Steckdosenanordnung nach Anspruch 2, **dadurch gekennzeichnet, dass** der wenigstens eine Rastvorsprung (33) am Funktionselement (31) und die wenigstens eine Rastaufnahme (32) am Gehäuse (60) angeordnet ist.

4. Steckdosenanordnung nach einem der vorhergehenden Ansprüche, **dadurch gekennzeichnet, dass** das Funktionselement (31) an seiner Oberseite konvex gewölbt ist.

5. Steckdosenanordnung nach einem der vorhergehenden Ansprüche, **dadurch gekennzeichnet, dass** das Gehäuse (60) mehrteilig aufgebaut ist, mit einem länglichen Basisprofil (13) an dem endseitig jeweils ein Endstück (14a, 14b) befestigt ist, wobei die Endstücke (14a, 14b) jeweils einen Aufnahmeabschnitt (30) zur Aufnahme des zugeordneten Funktionselementes (31) aufweisen.

6. Steckdosenanordnung nach Anspruch 5, **dadurch gekennzeichnet, dass** die Aufnahmeabschnitte (30) als Vertiefungen ausgestaltet sind, in die jeweils das zugeordnete Funktionselement (31) einsetzbar ist.

7. Steckdosenanordnung nach Anspruch 5 oder 6, **dadurch gekennzeichnet, dass** die Endstücke (14a, 14b) muffenartig, mit gegenüber dem Basisprofil (13) größerem Querschnitt ausgestaltet sind und jeweils eine Einführöffnung (27a, 27b) aufweisen, mit der ein Aufstecken auf die zugeordnete Stirnseite des Basisprofils (13) möglich ist.

8. Steckdosenanordnung nach einem der Ansprüche 5 bis 7, **dadurch gekennzeichnet, dass** das Basisprofil (13) eine Aufnahme (15) für ein die Steckdosen (24) und den wenigstens einen Sicherheitsschalter (25) aufweisendes Einschubmodul (16) aufweist.

9. Steckdosenanordnung nach einem der vorhergehenden Ansprüche, **dadurch gekennzeichnet, dass** das Funktionselement (31) einen plattenartigen Basisabschnitt (36) und einen quer hierzu angeordneten, leistenartigen Verkleidungsabschnitt (38) aufweist, über den eine zwischen der Oberseite des Einschubmoduls (16) und einer Unterkante des zugeordneten Endstücks (14a, 14b) ausgebildeter Spalt (39) verschließbar ist.

10. Steckdosenanordnung nach einem der vorhergehenden Ansprüche, **dadurch gekennzeichnet, dass** das Funktionselement (31) einen Aufdruck (40) mit Verbraucherinformationen aufweist.

11. Steckdosenanordnung nach einem der vorhergehenden Ansprüche, **dadurch gekennzeichnet, dass** das Funktionselement (31) als Kunststoffprofil, insbesondere Kunststoffspritzgießprofil ausgebildet ist.
